# EUROPÄISCHE PATENTSCHRIFT

(11) **EP 3 155 250 B1**
(45) Veröffentlichungstag und Bekanntmachung des Hinweises auf die Patenterteilung: **13.09.2023**
(21) Anmeldenummer: 15722498.1
(22) Anmeldetag: 05.05.2015
(51) Int. Cl.: F02D 41/14

(54) **VERFAHREN UND VORRICHTUNG ZUM BETREIBEN EINER ABGASSONDE**
MEHTOD AND APPARATUS FOR CONTROLLING AN EXHAUST GAS SENSOR
PROCÉDÉ ET APPAREIL POUR CONTRÔLER D'UN CAPTEUR DE GAZ D'ECHAPPEMENT

(30) Priorität: 10.06.2014 DE 102014210981
(43) Veröffentlichungstag der Anmeldung: 19.04.2017
(73) Patentinhaber: Robert Bosch GmbH, 70442 Stuttgart (DE)
(72) Erfinder: FEY, Michael, 75446 Wiernsheim (DE)
(86) Internationale Anmeldenummer: PCT/EP2015/059842
(87) Internationale Veröffentlichungsnummer: WO 2015/188984

(56) Entgegenhaltungen:
- DE-A1-102008 013 515
- DE-A1-102011 077 353
- DE-A1-102012 221 549
- US-A- 4 132 199

## Beschreibung

Die Erfindung betrifft ein Verfahren zum Betreiben einer Abgassonde im Abgaskanal einer Brennkraftmaschine, wobei die Abgassonde wenigstens ein Heizelement zum Erreichen einer Nominaltemperatur einer Messzelle in der Abgassonde aufweist. Außerdem betrifft die Erfindung ein Computerprogramm, welches eingerichtet ist, jeden Schritt des Verfahrens durchzuführen und ein maschinenlesbares Speichermedium, auf welchem das Computerprogramm gespeichert ist. Die Erfindung betrifft weiterhin eine Vorrichtung zur Durchführung des Verfahrens.

### Stand der Technik

Zur Reduktion der Emissionen in PKW mit Ottomotoren werden üblicherweise 3-Wege-Katalysatoren als Abgasreinigungsanlagen verwendet, die nur dann ausreichend Abgase konvertieren, wenn das Luft-Kraftstoffverhältnis λ mit hoher Präzision eingeregelt wird. Zu diesem Zweck wird das Luft-Kraftstoffverhältnis λ mittels einer der Abgasreinigungsanlage vorgelagerten Abgassonde gemessen. Das Speichervermögen einer derartigen Abgasreinigungsanlage für Sauerstoff wird dazu ausgenutzt, in Magerphasen Sauerstoff aufzunehmen und in Fettphasen wieder abzugeben. Hierdurch wird erreicht, dass oxidierbare Schadgaskomponenten des Abgases konvertiert werden können. Eine der Abgasreinigungsanlage nachgeschaltete Abgassonde dient dabei der Überwachung der Sauerstoff-Speicherfähigkeit der Abgasreinigungsanlage. Die Sauerstoff-Speicherfähigkeit muss im Rahmen der On-Bord-Diagnose (OBD) überwacht werden, da sie ein Maß für die Konvertierungsfähigkeit der Abgasreinigungsanlage darstellt. Zur Bestimmung der Sauerstoff-Speicherfähigkeit wird entweder die Abgasreinigungsanlage zunächst in einer Magerphase mit Sauerstoff belegt und anschließend in einer Fettphase mit einem im Abgas bekannten Lambdawert unter Berücksichtigung der durchtretenden Abgasmenge entleert oder die Abgasreinigungsanlage zunächst in einer Fettphase von Sauerstoff entleert und anschließend in einer Magerphase mit einem im Abgas bekannten Lambdawert unter Berücksichtigung der durchtretenden Abgasmenge aufgefüllt. Die Magerphase wird beendet, wenn die der Abgasreinigungsanlage nachgeschaltete Abgassonde den Sauerstoff detektiert, der nicht mehr von der Abgasreinigungsanlage gespeichert werden kann. Ebenso wird eine Fettphase beendet, wenn die Abgassonde den Durchtritt von fettem Abgas detektiert. Die Sauerstoff-Speicherfähigkeit der Abgasreinigungsanlage entspricht der während der Fettphase zur Entleerung zugeführten Menge an Reduktionsmittel bzw. der während der Magerphase zur Auffüllung zugeführten Menge an Sauerstoff. Die genauen Mengen werden aus dem Signal der vorgelagerten Abgassonde und dem aus anderen Sensorsignalen ermittelten Abgasmassenstrom berechnet.

In heutigen Motorsteuerungssystemen werden Lambdasonden zur Erfassung der Sauerstoffkonzentration im Abgas und zur Lambdaregelung des Motors verwendet. Man unterscheidet hierbei zwischen einer stetigen Sonde oder auch Breitband-Lambdasonde und einer Zweipunkt-Lambdasonde oder Sprungsonde. Eine Lambdasonde beruht auf einer galvanischen Sauerstoffkonzentrationszelle mit einem Festkörperelektrolyt. Der Festkörperelektrolyt wird typischerweise bei einer Aktivierungstemperatur von ca. 350°C für Sauerstoff-Ionen leitend. Die Nominaltemperatur der Sonde liegt in der Regel deutlich höher, typischerweise zwischen 650°C und 850°C. Die Temperatur, bei der die Lambdasonde betriebsbereit wird und die Anforderungen in einem Motorsteuerungssystem erfüllt, liegt zwischen der Aktivierungstemperatur und der Nominaltemperatur der Sonde. Eine Breitband-Lambdasonde nach dem Stand der Technik und deren Aufbau ist beispielsweise in der DE 10 2008 042 268 A1 beschrieben.

Sobald die Sonde betriebsbereit ist, kann das Sondensignal für Regel- und Diagnosezwecke verwendet werden. Insbesondere kann erst mit einer betriebsbereiten Sonde die Lambdaregelung aktiviert werden. Da eine aktive Lambdaregelung zur Verringerung der Schadstoff-Emission führt, muss die Betriebsbereitschaft der Lambdasonde schnellstmöglich nach dem Motorstart erreicht werden.

Aus diesem Grund wird die Sonde in der Regel aktiv elektrisch beheizt. Die Lambdasonde besitzt zu diesem Zweck ein elektrisches Heizelement, das von einem Steuergerät angesteuert wird. Üblich ist ein Sensorelement aus Zirkondioxid mit einem integrierten Platin-Heizelement.

Das Funktionsprinzip einer Zweipunkt-Lambdasonde basiert auf dem Vergleich der Sauerstoffpartialdrücke an einer Abgaselektrode und an einer Referenzelektrode. Es stellt sich eine vom Sauerstoffpartialdruck im Abgas abhängige Sondenspannung ein.

Im Motorsteuergerät befindet sich in der Regel eine Spannungsquelle, die parallel zur Zweipunkt-Lambdasonde geschaltet ist. Diese Spannungsquelle erzeugt eine konstante Gegenspannung und weist einen im Vergleich zu einer kalten Sonde geringen Innenwiderstand auf. Da die Sonde selbst ebenfalls eine Spannungsquelle darstellt, handelt es sich um eine Parallelschaltung zweier Spannungsquellen. Die Ausgangsspannung dieser Parallelschaltung kann gemessen werden und ist eine Überlagerung der Sondenspannung und der Gegenspannung, wobei die Spannung der Spannungsquelle mit dem geringen Innenwiderstand überwiegt.

Der Nominalwert der Gegenspannung wird in der Steuergerätesoftware an zahlreichen Stellen verwendet. In üblichen Systemen wird mithilfe der Gegenspannung beispielsweise ein temperaturunabhängiges Sondensignal berechnet. Auch Diagnosen verwenden die Gegenspannung. Beispielsweise wird zur Erkennung einer Unterbrechung im Sondensignalkreis die gemessene Sondenspannung mit dem Nominalwert der Gegenspannung verglichen.

In der Praxis ist die Gegenspannung toleranzbehaftet. Ihr tatsächlicher Wert kann vom Nominalwert abweichen. Grund dafür sind Toleranzen der Bauteile, die im Steuergerät zur Erzeugung der Gegenspannung verwendet werden. Durch diese Abweichungen der tatsächlichen Gegenspannung von ihrem Nominalwert, werden abgeleitete Größen z.B. das temperaturunabhängige Sondensignal verfälscht. Darüber hinaus müssen die Toleranzen der Gegenspannung bei allen Vergleichen berücksichtigt werden, um beispielsweise Fehldiagnosen zu vermeiden.

Ein weiteres Verfahren zur Verbesserung der der Genauigkeit der Lambdabestimmung wird in der DE 10 2011 077353 A1 beschrieben.

### Offenbarung der Erfindung

Die Erfindung umfasst ein Verfahren zur Lambda-Bestimmung mit einer Zweipunkt-Lambdasonde (1) im Abgaskanal (2) einer Brennkraftmaschine (3), wobei die Zweipunkt Lambdasonde (1) wenigstens ein Heizelement zum Erreichen einer Nominaltemperatur einer Messzelle in der Abgassonde (1) aufweist, wobei sich bei der Lambda-Bestimmung an der Zweipunkt-Lambdasonde eine vom Sauerstoffpartialdruck im Abgas abhängige Sondenspannung einstellt, wobei eine Spannungsquelle, die sich in einem Steuergerät befindet und die einen Innenwiderstand aufweist, der kleiner ist als der Innenwiderstand der Zweipunkt-Lambdasonde bei 100°C, parallel zur Zweipunkt-Lambdasonde geschaltet wird, wobei aus der Parallelschaltung der Spannungsquelle mit der Zweipunkt-Lambdasonde eine Ausgangsspannung resultiert, umfassend die Schritte:
a) Auswählen (11) eines Betriebspunktes der Abgassonde (1), bei dem die Temperatur der Abgassonde/Zweipunkt-Lambdasonde unter 100°C beträgt
b) Auslesen (12) der Ausgangsspannung der Parallelschaltung bei dem in Schritt a) ausgewählten Betriebspunkt und Speicherung als tatsächliche Gegenspannung im Steuergerät
c) Verwenden (13) der tatsächlichen Gegenspannung zur Lambda Bestimmung mit der Zweipunkt-Lambdasonde (1).

Der Ausdruck "eine Ausgangsspannung entspricht einer Gegenspannung" bedeutet im Folgenden insbesondere, dass der mögliche Wertebereich der Ausgangspannung sich mit dem möglichen Wertebereich der Gegenspannung überschneidet. Insbesondere sind in diesem Zusammenhang ähnliche oder komplett identische Wertebereiche und damit ähnliche oder identische Spannungen ermittelbar.

Somit wird die tatsächliche Gegenspannung in einem definierten Betriebspunkt gemessen, in dem kein Einfluss durch die angeschlossene Sonde besteht. Die gemessene Gegenspannung wird im Steuergerät gespeichert und statt des Nominalwerts in der Steuergerätesoftware verwendet. Vorteilhafterweise ist die Signalqualität von Größen, die mithilfe der gemessenen Gegenspannung berechnet werden, besser als bei Verwendung des Nominalwerts der Gegenspannung. Insbesondere im Niedertemperaturbetrieb der Sonde, wo der Einfluss der Gegenspannung besonders groß ist, wird die Genauigkeit des berechneten Sondensignals weiter verbessert. Damit wird die Qualität der Lambdaregelung verbessert und der Kraftstoffverbrauch und die Emissionen werden reduziert. Auch die Robustheit der Diagnosen wird erhöht. Bei Diagnosen, die einen Vergleich der Sondenspannung mit der Gegenspannung beinhalten, wird eine höhere Trennschärfe erreicht, wenn die gemessene Gegenspannung statt ihres Nominalwerts verwendet wird, weil die Toleranzen der elektrischen Beschaltung nicht oder zumindest nicht in demselben Umfang berücksichtigt werden müssen.

Eine Idee der Erfindung besteht darin, dass eine Regelung der Heizleistung nicht in jedem Fall notwendig ist. Das erfindungsgemäße Verfahren funktioniert prinzipiell auch mit einer reinen Vorsteuerung der Heizleistung. Vorteilhafterweise kann auch eine unbeheizte Sonde im erfindungsgemäßen Verfahren verwendet werden. Erfindungsgemäß wird eine Möglichkeit zum Betreiben einer Abgassonde bereitgestellt, bei der die tatsächliche Gegenspannung ermittelbar wird und dabei mögliche Toleranzen korrekt berücksichtigt werden. Zugleich werden die Signalqualität von abgeleiteten Größen und auch die Trennschärfe von Diagnosen des Sondensignals verbessert.

Gemäß einem bevorzugten Ausführungsbeispiel der Erfindung wird der Betriebspunkt bei einer vorbestimmten Betriebsbedingung ausgewählt, wobei die vorbestimmte Betriebsbedingung wenigstens einen Zustand aus nichtangeschlossener Abgassonde und kalter Abgassonde umfasst. Der Ausdruck "kalte Abgassonde" wird im Folgenden insbesondere für den Betrieb einer Abgassonde bei Temperaturen von weniger als 100°C verwendet.

Gemäß einem bevorzugten Ausführungsbeispiel der Erfindung wird die Sondenspannung am Ausgang der elektrischen Beschaltung der Messzelle durch einen Analog-Digital-Konverter (ADC) bestimmt. Dabei wird die Ausgangsspannung einer Parallelschaltung von zwei Spannungsquellen, der Spannungsquelle, welche eine Gegenspannung erzeugt und in einer Steuereinheit integrierbar ist, und der Spannungsquelle der Messzelle der Abgassonde, gemessen. Mithilfe des ADCs können die Signale der Abgassonde zur Weiterverarbeitung in entsprechende digitale Signale umgewandelt werden.

Gemäß einem bevorzugten Ausführungsbeispiel der Erfindung wird die tatsächliche Gegenspannung zur Lambda-Bestimmung und/oder zur Lambda-Regelung der Abgassonde verwendet. Damit kann eine genauere Lambda-Regelung ermöglicht werden. Einschaltbedingungen der Lambda-Regelung können damit weniger restriktiv ausgelegt werden. Die Lambda-Regelung kann daher häufiger aktiviert werden, was den Kraftstoffverbrauch und die Schadstoff-Emission reduzieren hilft.

Gemäß einem bevorzugten Ausführungsbeispiel der Erfindung wird die tatsächliche Gegenspannung bei der Berechnung eines temperaturunabhängigen Sondensignals verwendet. Dabei kann es sich bei dem Sondensignal um eine Sondenspannung handeln. Die gemessene und abgespeicherte Gegenspannung wird bei der Berechnung verwendet, um die Genauigkeit des temperaturunabhängigen Sondensignals zu verbessern. Vorteilhafterweise können Spannungsschwellen, die in Diagnosen für einen Vergleich der Sondenspannung mit der Gegenspannung verwendet werden, an die gemessene Gegenspannung angepasst werden, um die Trennschärfe dieser Diagnosen zu verbessern.

Gemäß einem bevorzugten Ausführungsbeispiel der Erfindung wird als Abgassonde eine Breitband-Lambdasonde, eine Zweipunkt-Lambdasonde, eine andere Abgassonde oder ein Gassensor verwendet. Bei den genannten Abgassonden ist besonders wichtig, dass diese für eine optimale Funktion sehr schnell auf ihre optimale Betriebstemperatur hochgeheizt werden. Dabei kann vorgesehen sein, dass jede der im Abgaskanal der Brennkraftmaschine verbauten Lambdasonden mit dem vorgestellten Verfahren und seinen Varianten betrieben wird. Grundsätzlich lässt sich das Verfahren auch auf andere Abgassonden, beispielsweise auf NOₓ-Sensoren oder auf Gassensoren mit temperaturabhängigem Ausgangssignal, anwenden. Derartige Gassensoren können auch an anderer Stelle, beispielsweise im Zuluftkanal, verbaut sein. Insbesondere bei Abgassonden mit einer TSP-Schutzschicht (Thermal Shock Protection) kann mit dem erfindungsgemäßen Verfahren eine erhebliche Reduzierung der Kaltemission eines Verbrennungsmotors erzielt werden.

### Kurze Beschreibung der Zeichnungen

Nachfolgend wird die Erfindung anhand bevorzugter Ausführungsbeispiele unter Bezugnahme auf die Zeichnungen weiter im Detail erläutert.
- Fig. 1: zeigt in schematischer Darstellung das technische Umfeld, in dem das erfindungsgemäße Verfahren gemäß einem ersten bevorzugten Ausführungsbeispiel der Erfindung angewendet wird; und
- Fig. 2: illustriert schematisch die Verfahrensschritte des erfindungsgemäßen Verfahrens gemäß dem ersten bevorzugten Ausführungsbeispiel der Erfindung.

### Ausführungsbeispiele der Erfindung

Fig. 1 zeigt schematisch an einem Beispiel eines Otto-Motors das technische Umfeld, in dem das erfindungsgemäße Verfahren gemäß einem ersten bevorzugten Ausführungsbeispiel der Erfindung zur Signalaufbereitung einer Abgassonde 1, 5 eingesetzt werden kann. Einer Brennkraftmaschine 3 wird Luft über eine Luftzuführung 6 zugeführt und deren Masse mit einem Luftmassenmesser 7 bestimmt. Der Luftmassenmesser 7 kann als Heißfilm-Luftmassenmesser ausgeführt sein. Das Abgas der Brennkraftmaschine 3 wird über einen Abgaskanal 2 abgeführt, wobei in Strömungsrichtung des Abgases hinter der Brennkraftmaschine 3 eine Abgasreinigungsanlage 9 vorgesehen ist. Die Abgasreinigungsanlage 9 umfasst üblicherweise mindestens einen Katalysator.

Zur Steuerung der Brennkraftmaschine 3 ist eine Motorsteuerung 4 vorgesehen, die zum einen der Brennkraftmaschine 3 über eine Kraftstoffdosierung 8 Kraftstoff zuführt und der zum anderen die Signale des Luftmassenmessers 7 und der in dem Abgaskanal 2 angeordneten Abgassonde 5 sowie einer weiteren in der Abgasableitung 2 angeordneten Abgassonde 1 zugeführt werden. Die Abgassonde 5 bestimmt im ersten bevorzugten Ausführungsbeispiel einen Lambda-Istwert eines der Brennkraftmaschine 3 zugeführten Kraftstoff-Luft-Gemischs. Sie kann als Breitband-Lambdasonde oder stetige Lambda-Sonde ausgeführt sein. Die Abgassonde 1 bestimmt die Abgaszusammensetzung nach der Abgasreinigungsanlage 9. Die Abgassonde 1 kann als Sprungsonde oder als Zweipunkt-Lambdasonde ausgebildet sein.

Die Abgassonde 5 weist als Hauptkomponente eine Messzelle mit einem integrierten Heizelement auf, die ein vom Sauerstoffgehalt im Abgaskanal 2 abhängiges Ausgangssignal liefert, welches als Eingangssignal einer Lambdaregelung dient. Die Messzelle kann dabei als Nernst-Zelle ausgeführt sein. Die Lambdaregelung ist üblicherweise Bestandteil der Motorsteuerung 4. Entsprechend kann anstelle der Abgassonde 5 oder zusätzlich zu dieser die Abgassonde 1 mit ihrem Heizelement sowie ihrer Messzelle an die Motorsteuerung 4 angeschlossen sein.

Im Folgenden wird das erfindungsgemäße Verfahren am Beispiel der als Zweipunkt-Lambdasonde ausgeführten Abgassonde 1 erläutert. Dieses lässt sich sinngemäß auch auf andere Abgassonden mit temperaturabhängigem Ausgangssignal anwenden.

Üblicherweise befindet sich im Steuergerät bzw. in der Motorsteuerung 4 eine Spannungsquelle, die parallel zur Abgassonde 1 geschaltet ist. Diese Spannungsquelle erzeugt eine konstante Gegenspannung und weist einen im Vergleich zu einer kalten Abgassonde 1 geringen Innenwiderstand auf. Da die Abgassonde 1 selbst ebenfalls eine Spannungsquelle darstellt, handelt es sich um eine Parallelschaltung zweier Spannungsquellen. Die Ausgangsspannung dieser Parallelschaltung wird mithilfe eines ADC gemessen und ist eine Überlagerung der Nernst-Spannung der Abgassonde 1 und der Gegenspannung, wobei die Spannung der Spannungsquelle mit dem kleineren Innenwiderstand überwiegt. Bei kalter Sonde besitzt diese einen hohen Innenwiderstand, sodass die Gegenspannung dominiert. Bei einer heißen Sonde ist der Innenwiderstand dagegen sehr klein, sodass die Nernst-Spannung der Sonde dominiert.

Die im Steuergerät befindliche Spannungsquelle erzeugt eine konstante Gegenspannung. Diese Gegenspannung beträgt beispielsweise 1.6 V im Fall einer Zweipunkt-Lambdasonde mit gepumpter Sauerstoffreferenz und 0.45 V im Fall einer Sonde ohne gepumpte Sauerstoffreferenz. Die Gegenspannung wird typischerweise aus einer im Steuergerät verfügbaren Festspannung, beispielsweise 5 V oder 3.3 V, über einen Spannungsteiler erzeugt. Sowohl die Festspannung als auch die Widerstände des Spannungsteilers sind in der Regel toleranzbehaftet. In dem ersten bevorzugten Ausführungsbeispiel der Erfindung liegt die tatsächliche Gegenspannung im Bereich beispielsweise zwischen 1.3 V und 1.9 V.

Fig. 2 illustriert schematisch die Verfahrensschritte des erfindungsgemäßen Verfahrens gemäß dem ersten bevorzugten Ausführungsbeispiel der Erfindung. Nach dem Start 10 des Verfahrens wird in einem ersten Schritt 11 ein Betriebspunkt der Abgassonde 1 ausgewählt, bei dem eine Ausgangspannung einer Parallelschaltung aus einer Sondenspannung der Abgassonde 1 und einer Gegenspannung einer in einer Steuereinheit 4 integrierten Spannungsquelle der Gegenspannung der in der Steuereinheit 4 integrierten Spannungsquelle entspricht. Hierzu werden die durchlaufenden Betriebspunkte gegebenenfalls solange beobachtet bis ein Betriebspunkt die vorgenannte Bedingung erfüllt. In einem zweiten Schritt 12 wird dann die Ausgangsspannung der Parallelschaltung bei dem in dem ersten Schritt ausgewählten Betriebspunkt ausgelesen. In einem dritten Schritt 13 wird die in dem zweiten Schritt 12 ausgelesene Ausgangsspannung als tatsächliche Gegenspannung verwendet bevor eine Beendigung 14 des Verfahrens erfolgt.

Gemäß anderen bevorzugten Ausführungsbeispielen der Erfindung wird die Messung der Gegenspannung nach der Fahrzeugmontage am Bandende vor dem ersten Motorstart durchgeführt. Dabei wird entweder die Sonde angeschlossen oder die Sonde bleibt nicht angeschlossen. Eine solche Messung ist sehr einfach in den Ablauf am Bandende integrierbar, da sie lediglich die kurze Zeit für eine Spannungsmessung, üblicherweise kleiner als eine Sekunde, benötigt. Gemäß anderen bevorzugten Ausführungsbeispielen der Erfindung wird eine Messung der Gegenspannung auch später im Fahrzeugleben wiederholt, wenn durch entsprechende Einschaltbedingungen sichergestellt ist, dass die Sonde kalt ist, beispielsweise nach ausreichend langer Abstellzeit des Verbrennungsmotors. Durch regelmäßige Wiederholungsmessungen wird eine Langzeitdrift der Gegenspannung erkannt und berücksichtigt. Vorteilhafterweise wird dabei der gemessene Wert der Gegenspannung im Steuergerät dauerhaft gespeichert und statt des Nominalwerts in der Steuergerätesoftware verwendet.

## Patentansprüche

1. Verfahren zur Lambda-Bestimmung mit einer Zweipunkt-Lambdasonde (1) im Abgaskanal (2) einer Brennkraftmaschine (3), wobei die Zweipunkt-Lambdasonde (1) wenigstens ein Heizelement zum Erreichen einer Nominaltemperatur einer Messzelle in der Abgassonde (1) aufweist, wobei sich bei der Lambda-Bestimmung an der Zweipunkt-Lambdasonde eine vom Sauerstoffpartialdruck im Abgas abhängige Sondenspannung einstellt, wobei eine Spannungsquelle, die sich in einem Steuergerät befindet und die einen Innenwiderstand aufweist, der kleiner ist als der Innenwiderstand der Zweipunkt-Lambdasonde bei 100°C, parallel zur Zweipunkt-Lambdasonde geschaltet wird, wobei aus der Parallelschaltung der Spannungsquelle mit der Zweipunkt-Lambdasonde eine Ausgangsspannung resultiert, umfassend die Schritte:
a) Auswählen (11) eines Betriebspunktes der Abgassonde (1), bei dem die Temperatur der Abgassonde/Zweipunkt-Lambdasonde unter 100°C beträgt
b) Auslesen (12) der Ausgangsspannung der Parallelschaltung bei dem in Schritt a) ausgewählten Betriebspunkt und Speicherung als tatsächliche Gegenspannung im Steuergerät
c) Verwenden (13) der tatsächlichen Gegenspannung zur Lambda-Bestimmung mit der Zweipunkt-Lambdasonde (1).

2. Verfahren nach Anspruch 1, wobei die Sondenspannung am Ausgang der elektrischen Beschaltung der Messzelle durch einen Analog-Digital-Konverter bestimmt wird.

3. Verfahren nach einem der vorhergehenden Ansprüche, wobei die tatsächliche Gegenspannung bei der Berechnung eines temperaturunabhängigen Sondensignals verwendet wird.

## Claims

1. Method for lambda determination with a two-point lambda probe (1) in the exhaust gas duct (2) of an internal combustion engine (3), wherein the two-point lambda probe (1) has at least one heating element for reaching a nominal temperature of a measurement cell in the exhaust gas probe (1), wherein a probe voltage that is dependent on the oxygen partial pressure in the exhaust gas is established at the two-point lambda probe during the lambda determination, wherein a voltage source that is located in a control device and that has an internal resistance that is lower than the internal resistance of the two-point lambda probe at 100°C is connected in parallel with the two-point lambda probe, wherein an output voltage results from the parallel connection of the voltage source with the two-point lambda probe, comprising the steps of:
a) selecting (11) an operating point of the exhaust gas probe (1) at which the temperature of the exhaust gas probe/two-point lambda probe is below 100°C,
b) reading (12) the output voltage of the parallel connection at the operating point selected in step a) and storing same as actual back-EMF in the control device,
c) using (13) the actual back-EMF for the lambda determination with the two-point lambda probe (1).

2. Method according to Claim 1, wherein the probe voltage at the output of the electrical circuit of the measurement cell is determined by an analogue-to-digital converter.

3. Method according to either of the preceding claims, wherein the actual back-EMF is used in the calculation of a temperature-independent probe signal.

## Revendications

1. Procédé de détermination du lambda avec une sonde lambda à deux points (1) dans le conduit des gaz d'échappement (2) d'un moteur à combustion interne (3), la sonde lambda à deux points (1) possédant au moins un élément chauffant en vue d'atteindre une température nominale d'une cellule de mesure dans la sonde des gaz d'échappement (1), une tension de sonde dépendante de la pression partielle d'oxygène dans les gaz d'échappement se réglant au niveau de la sonde lambda à deux points lors de la détermination du lambda, une source de tension, qui se trouve dans un contrôleur et possède une résistance interne qui est inférieure à la résistance interne de la sonde lambda à deux points à 100 °C, étant branchée en parallèle à la sonde lambda à deux points, une tension de sortie résultant du branchement en parallèle de la source de tension avec la sonde lambda à deux points, comprenant les étapes suivantes :
a) sélection (11) d'un point de fonctionnement de la sonde des gaz d'échappement (1), auquel la température de la sonde des gaz d'échappement/sonde lambda à deux points est inférieure à 100 °C,
b) relevé (12) de la tension de sortie du branchement en parallèle au point de fonctionnement sélectionné à l'étape a) et enregistrement en tant que tension opposée effective dans le contrôleur,
c) utilisation (13) de la tension opposée effective pour la détermination du lambda avec la sonde lambda à deux points (1).

2. Procédé selon la revendication 1, la tension de sonde à la sortie du câblage électrique de la cellule de mesure étant déterminée par un convertisseur analogique/numérique.

3. Procédé selon l'une des revendications précédentes, la tension opposée effective étant utilisée lors du calcul d'un signal de sonde dépendant de la température.
